# FASCICULE DE BREVET EUROPEEN

(11) **EP 3 569 927 B1**
(45) Date de publication et mention de la délivrance du brevet: **26.07.2023**
(21) Numéro de dépôt: 19175468.8
(22) Date de dépôt: 20.05.2019
(51) Int. Cl.: F23D 14/36, F23D 14/58, F23D 14/70

(54) **DISPOSITIF DE BRULEUR À PRÉ-MÉLANGE AIR/GAZ PULSÉ**
BRENNERVORRICHTUNG MIT GEPULSTER LUFT/GAS-VORMISCHUNG
BURNER DEVICE WITH PULSED AIR/GAS PRE-MIX

(30) Priorité: 18.05.2018 FR 1870577; 24.08.2018 FR 1857637
(43) Date de publication de la demande: 20.11.2019
(73) Titulaire: Yahtec, 77100 Meaux (FR)
(72) Inventeur: CAZARD, Yves, 77660 Saint-Jean-les-deux-Jumeaux (FR)
(74) Mandataire: Cabinet Bleger-Rhein-Poupon

(56) Documents cités:
- EP-A1- 2 899 463
- EP-A1- 2 947 388
- EP-A2- 0 560 454
- US-A- 3 051 464
- US-B2- 6 921 261

## Description

La présente invention a pour objet un dispositif de bruleur à pré-mélange air/gaz pulsé.

On connaît les brûleurs à veine d'air destinés à chauffer directement un flux constant d'air, dans lequel est prélevé l'oxygène nécessaire à la combustion. Le mélange est réalisé au niveau de tôles perforées disposées en aval de l'injection de gaz, configurées en un V et qui servent de stabilisateur de flamme.

Pour faire moduler la puissance, on augmente plus ou moins le débit de gaz et la flamme se développe à l'intérieur du V.

La flamme est courte à petite puissance et longue, dépassant le V des tôles, en grande puissance. Un tel bruleur peut présenter l'inconvénient de ne pas atteindre une combustion stoechiométrique.

On connaît aussi les brûleurs à pré-mélange, comprenant un système d'alimentation apte à réaliser un mélange air/gaz dans les proportions souhaitées, et à injecter ce mélange dans le bruleur, avec pour avantage un bon rendement et donc une faible émission de polluants. Un tel brûleur est décrit dans le document EP 0560454 A2.

La présente invention a pour but de proposer un dispositif de bruleur à pré-mélange air/gaz pulsé de type nouveau, permettant de remédier aux divers inconvénients de l'étant de la technique, et d'obtenir une combustion parfaite, quel que soit le niveau de puissance.

Le dispositif de bruleur à pré-mélange air/gaz pulsé selon l'invention comprend un bruleur lamellaire associé à un stabilisateur de flamme, disposés dans une veine d'air, et alimenté en un mélange air/gaz réalisé dans un système de mélange disposé extérieurement à ladite veine d'air, ledit système de mélange disposé extérieurement à ladite veine d'air comprenant un ventilateur centrifuge alimenté par le centre d'une part en gaz et d'autre part en air de combustion, et comportant en périphérie un conduit d'éjection du mélange obtenu, connecté au bruleur lamellaire. Ledit bruleur lamellaire est constitué d'un empilement de plaques régulièrement espacées, dont une sur deux est perforée, et ledit stabilisateur de flamme se présente sous la forme de deux tôles configurées en V et s'évasant à partir dudit bruleur lamellaire. Lesdites plaques sont espacées entre elles en sorte que les non perforées n'obturent pas les perforations de la plaque adjacente, pour permettre la combustion du mélange air-gaz.

De la puissance minimale jusqu'à 50% de la puissance, le brûleur lamellaire permet d'obtenir une combustion parfaite, tandis que de 50% à 100% de la puissance, cette combustion parfaite est obtenue par le développement de la flamme partiellement sur le brûleur lamellaire et sur les deux plaques en V perforées.

Les avantages et les caractéristiques du dispositif de bruleur selon l'invention ressortiront plus clairement de la description qui suit et qui se rapporte au dessin annexé, lequel en représente, sur une figure unique, une vue schématique et en perspective.

Sur cette figure, on peut voir un dispositif de bruleur 1 selon l'invention, disposé dans une veine d'air 2 en aval d'un ventilateur centrifuge 20. Ce ventilateur 20 est alimenté en air AF qu'il souffle en direction du dispositif de bruleur 1, afin de produire, en aval du bruleur 1, un air réchauffé AR.

Extérieurement à la veine d'air 2, est disposé un système de mélange 3, qui comprend un ventilateur centrifuge 30 alimenté par le centre d'une part en gaz G et d'autre part en air de combustion AC, et comportant en périphérie un conduit 31 d'éjection du mélange obtenu M, connecté au dispositif de bruleur 1.

Le dispositif de bruleur 1 selon l'invention comprend un bruleur lamellaire 10 associé à un stabilisateur de flamme 11 qui se présente sous la forme de deux tôles 12 et 13 configurées en V, qui s'évasent à partir du bruleur lamellaire 10 vers l'extérieur de la veine d'air 2.

Le bruleur lamellaire 10 est constitué de plaques empilées, dont une sur deux est perforée. Les plaques sont espacées entre elles en sorte que les non perforées n'obturent pas les perforations de la plaque adjacente, pour permettre la combustion du mélange air-gaz.

Le conduit 31 débouche sur le bruleur lamellaire 10 sur une plaque perforée, perpendiculairement à celle-ci, la combustion se faisant en périphérie des plaques.

La combinaison bruleur lamellaire 10 / stabilisateur de flamme 11, permet d'obtenir une flamme courte, protégée des turbulences par les tôles perforées 12 et 13.

La combustion obtenue est meilleure, avec moins de puissance, tandis que la combustion en périphérie permet aux plaques de rester à une température en-dessous des 400°C contrairement aux dispositifs de bruleur existants où la combustion se fait sur le bruleur; ici le brûleur lamellaire 10 ne surchauffe pas et se détériore moins avec le temps.

## Revendications

1. Dispositif de bruleur (1) à pré-mélange air/gaz pulsé comprenant un bruleur lamellaire (10) associé à un stabilisateur de flamme (11), disposés dans une veine d'air (2), et alimenté en un mélange air/gaz réalisé dans un système de mélange (3) disposé extérieurement à ladite veine d'air (2), ledit système de mélange (3) disposé extérieurement à ladite veine d'air (2) comprenant un ventilateur centrifuge (30) alimenté par le centre d'une part en gaz (G) et d'autre part en air de combustion (AC), et comportant en périphérie un conduit (31) d'éjection du mélange obtenu (M), connecté au bruleur lamellaire (10), dispositif dans lequel
- ledit bruleur lamellaire (10) est constitué d'un empilement de plaques régulièrement espacées, dont une sur deux est perforée, et
- ledit stabilisateur de flamme (11) se présente sous la forme de deux tôles (12, 13) configurées en V et s'évasant à partir dudit bruleur lamellaire (10), et dans lequel lesdites plaques sont espacées entre elles en sorte que les non perforées n'obturent pas les perforations de la plaque adjacente, pour permettre la combustion du mélange air-gaz.

2. Dispositif de bruleur (1) selon la revendication 1, dans lequel le conduit d'éjection du mélange (31) débouche sur le bruleur lamellaire (10) sur une plaque perforée, perpendiculairement à celle-ci.

## Patentansprüche

1. Brennervorrichtung (1) mit Luft/Gas-Vormischung, umfassend einen Lamellenbrenner (10), der mit einem Flammenhalter (11) verbunden ist, der in einem Luftstrom (2) angeordnet ist und dem ein Luft/Gas-Gemisch zugeführt wird, das in einem Mischsystem (3) hergestellt ist, das außen an dem Luftstrom (2) angeordnet ist, wobei das Mischsystem (3), das außen an dem Luftstrom (2) angeordnet ist, ein Zentrifugalgebläse (30) umfasst, dem durch die Mitte einerseits ein Gas (G) und andererseits Verbrennungsluft (AC) zugeführt wird, und das umlaufend eine Leitung (31) zum Ausstoßen der erhaltenen Mischung (10) vorweist, die mit dem Lamellenbrenner (10) verbunden ist, Vorrichtung, wobei
- der Lamellenbrenner (10) aus einem Stapel regelmäßig beabstandeter Platte besteht, von denen jede zweite perforiert ist, und
- der Flammenhalter (11) in Form von zwei Blechen (12, 13), die in V-Form konfiguriert sind und sich von dem Lamellenbrenner (10) erweitern, vorliegt und wobei die Platten voneinander beabstandet sind, so dass die nicht Perforierten die Perforationen der angrenzenden Platte nicht verdecken, um die Verbrennung der Luft-Gas-Mischung zu ermöglichen.

2. Brennervorrichtung (1) nach Anspruch 1, wobei die Leitung zum Ausstoßen der Mischung (31) auf dem Lamellenbrenner (10) auf einer perforierten Platte senkrecht zu dieser mündet.

## Claims

1. A burner device (1) having a pulsed air/gas premix, comprising a lamellar burner (10) associated with a flame stabilizer (11), both of which are arranged in an air stream (2), and supplied with an air/gas mixture produced in a mixing system (3) arranged external to said air stream (2), said mixing system (3) arranged external to said air stream (2) comprising a centrifugal fan (30) supplied centrally with gas (G) and with combustion air (AC), and having at the periphery thereof a duct (31) for ejecting the obtained mixture (M), connected to the lamellar burner (10), wherein
- said lamellar burner (10) consists of a stack of regularly spaced plates, where one of every two plates is perforated, and
- said flame stabilizer (11) is provided in the form of two metal sheets (12, 13) arranged in a V which flare out from said lamellar burner (10),
and wherein said plates are spaced apart such that the non-perforated plates do not obstruct the perforations of the adjacent plate, thus enabling combustion of the air-gas mixture.

2. The burner device (1) according to claim 1, wherein the duct (31) for ejecting the mixture opens onto the lamellar burner (10) on a perforated plate, perpendicularly thereto.
